# EUROPÄISCHE PATENTANMELDUNG

(11) **EP 0 664 270 A1**
(43) Veröffentlichungstag der Anmeldung: **26.07.1995**
(21) Anmeldenummer: 95100279.9
(22) Anmeldetag: 11.01.1995
(51) Int. Cl.: B66C 1/02, B65G 47/91

(54) **Vakuum-Hebeplatte**

(30) Priorität: 22.01.1994 DE 4401870
(71) Anmelder: Lingen, Paul, D-47669 Wachtendonk-Wankum (DE)
(72) Erfinder: Lingen, Paul, D-47669 Wachtendonk-Wankum (DE)
(74) Vertreter: Funken, Josef, Dipl.-Ing.

(57) **Zusammenfassung**

Bei einer Vakuum-Hebeplattte 1 für plattenförmige Werkstücke, die eine mit einer Vakuumpumpe in Verbindung stehende Vakuumkammer 8 aufweist sowie gegen das plattenförmige Werkstück abgedichtet ist und eine Aufhängevorrichtung für ein Hubgerät enthält, ist vorgesehen, daß eine Grundplatte 2 mit einer Aufhängevorrichtung vorgesehen ist und daß an den Seiten der Grundplatte 2 Dichtungsleisten 20,22 gegen andere austauschbar befestigt sind, die der Kontur des Werkstückes angepaßt sind.

## Beschreibung

Die Erfindung betrifft eine Vakuum-Hebeplatte für plattenförmige Werkstücke, die eine mit einer Vakuumpumpe in Verbindung stehende Vakuumkammer aufweist sowie gegen das plattenförmige Werkstück abgedichtet ist und eine Aufhängevorrichtung für ein Hubgerät enthält.

Aus der DE-OS 40 13 065 ist eine kleinbemessene, kompakte Saughubvorrichtung für Flächenmaterial beschrieben, die an einem Kran anbringbar ist. Die Vorrichtung weist eine vertikal verlaufende Traganordnung auf, die eine über einen Ösenbolzen am Kranhaken anzubringende Stange umfaßt. Das andere Ende der Stange ist mit einem Saugkissen verbunden, das mit dem Flächenmaterial zur Bildung einer Saugkammer zusammenarbeitet. Auf einer oberhalb des Saugkissens liegenden, fest mit der Traganordnung verbundenen Grundplatte ist eine von einem Elektromotor angetriebene Saugpumpe angebracht und durch eine Saugöffnung mit der Vakuumkammer über ein Einweg-Rückschlagventil verbunden. Ein manuell betätigbares Saugdruckunterbrechungsventil ist zwischen der Saugöffnung und dem Einweg-Rückschlagventil und der Umgebung vorgesehen. Die Vorrichtung liegt beim Arbeiten auf dem Flächenmaterial auf, wobei das Saugdruckunterbrechungsventil geschlossen ist. Bei der Betätigung des Motorschalters beginnen der Motor und die Saugpumpe zu arbeiten, so daß durch den in der Vakuumkammer erzeugten Saugdruck das Flächenmaterial am Saugkissen haftend gehalten wird.

In der DE-OS 38 34 866 ist eine Vakuumhebevorrichtung für flächige Werkstücke, wie Bretter, Platten, Bohlen aus Holz oder Holzwerkstoff beschrieben. Diese Vakuumhebevorrichtung hat mindestens eine eine oder mehrere Saugkammern aufweisende Saugplatte mit Ventilsteuerung für die Vakuumbildung und die Vakuumauflösung in jeder Saugkammer. Dabei ist jede Saugkammer der Saugplatte über eine Saugleitung mit einem eigenen, separat zur Saugplatte an der Hebevorrichtung angeordneten Steuerventil verbunden, welches in seiner Saugkraft einstellbar und in der Saugkrafteinstellung arretierbar ist. Jede Saugleitung ist von einer flexiblen, mit einem Ende an ein Anschlußstück der Saugplattenkammer und mit ihrem anderen Ende an eine geradlinige oder winklige Anschlußtülle des Steuerventils angeschlossene Schlauchleitung gebildet.

Aus der DE-OS 35 10 719 ist ein Gummiprofil für Vakuumtraversen zum Heben von Rohren bekannt, wobei das Gummiprofil aus einzelnen Profilabschnitten endlos zusammengesetzt und an seinem Basisteil zwischen zwei Stahlschenkeln einer Schiene eingespannt ist. Das Ventil ist im wesentlichen so ausgebildet, daß im Querschnitt gesehen der Basisteil des Profils aus einem Eindrückfuß besteht und daß sich an dem trapezförmig ausgebildeten Mittelteil nach außen weisende Dichtungslippen anschließen.

Die vorstehend beschriebenen bekannten Anordnungen sind zum Heben ebener plattenförmiger Werkstücke geeignet. Werkstücke, deren Oberfläche nicht eben ist, beispielsweise Werkstücke aus Wellblech, Trapezblech oder dergleichen lassen sich mit den bekannten Hebeeinrichtungen nicht anheben.

Der Erfindung liegt die Aufgabe zugrunde, eine Vakuum-Hebeplatte so auszubilden, daß mit dieser Hebeplatte nicht nur ebene Werkstücke sondern auch Werkstücke mit einer gegebenenfalls in mehreren Richtungen verlaufenden unebenen, beispielsweise welligen oder trapezförmigen Oberfläche angehoben werden können.

Diese Aufgabe wird erfindungsgemäß dadurch gelöst, daß eine Grundplatte mit einer Aufhängevorrichtung vorgesehen ist und daß an den Seiten der Grundplatte Dichtungsleisten gegen andere austauschbar befestigt sind, die der Kontur des Werkstückes angepaßt sind.

Auf diese Weise gelangt man zu einer Vakuum-Hebeplatte, mit der Werkstücke beliebiger Oberflächenstruktur angehoben werden können, wobei die Unebenheiten der Oberflächenstruktur trapezförmig, wellig oder dergleichen sein können, wobei noch hinzukommt, daß die Unebenheiten in unterschiedlichen Richtungen verlaufen können, so daß also jedes Werkstück mit einer irgendwie gearteten unebenen Oberfläche angehoben werden kann.

Zweckmäßig weisen die Dichtungsträger an ihrer unteren Seite dicht nebeneinander Öffnungen und dazwischen Stege auf und sind der Kontur der Oberfläche des Werkstückes angepaßt.

In weiterer Ausgestaltung der Erfindung kann vorgesehen sein, daß am unteren Ende der Dichtungsträger Dichtungsleisten auf dem Dichtungsträger umlaufend befestigt sind.

Des weiteren empfiehlt es sich, daß die Dichtungsleisten mittels Steck-, Klemm- oder Schraubverbindung austauschbar befestigt sind.

In weiterer Ausgestaltung der Erfindung ist vorgesehen, daß zwischen dem Dichtungsträger und der Grundplatte eine Dichtung vorgesehen ist.

Das Dichtungsprofil kann mehrere Dichtungslippen aufweisen.

Zweckmäßig sind an der Unterseite der Grundplatte in einem bestimmten Muster mehrere Anlegeleisten vorgesehen.

Des weiteren empfiehlt es sich, daß zwischen der Unterseite der Grundplatte und dem plattenförmigen Werkstück eine mit einer Vakuumpumpe in Verbindung stehende Vakuumkammer gebildet ist.

Der Dichtungsträger und das Dichtungsprofil können aus unterschiedlichen Werkstoffen, etwa aus Aluminium und Kunststoff, bestehen, oder sie können einteilig sein, bestehend etwa aus Kunststoff.

Die Erfindung wird nachfolgend anhand eines in der Zeichnung dargestellten Ausführungsbeispieles des näheren erläutert. Es zeigt
- Fig.1: eine Ansicht auf die Vakuum-Hebeplatte von unten,
- Fig.2: einen Schnitt längs der Linie II-II der Figur 1,
- Fig.3: einen Schnitt längs der Linie III-III der Figur 1,
- Fig.4: eine vergrößerte Darstellung der Einzelheit IV der Figur 3 und
- Fig.5: eine vergrößerte Darstellung der Einzelheit V der Figur 2.

Die Vakuum-Hebeplatte 1 ist rechteckig ausgebildet und hat eine Grundplatte 2, an deren oberer Seite eine Aufhängevorrichtung 3 vorgesehen ist, mit der die Vakuum-Hebeplatte mit einem Hubgerät angehoben, transportiert und wieder abgesetzt werden kann.

An der Unterseite 4 der Hebeplatte sind in einem bestimmten Muster Anlegeleisten 5 vorgesehen, die aus einer oberen Metalleiste 6 und einer unteren elastisch nachgiebigen Leiste 7 aus Dichtungsmaterial bestehen. Der Raum 8 zwischen der Unterseite 4 der Hebeplatte 1 und der Profiloberkante 9 eines zu handhabenden Trapezbleches 10 stellt die Vakuumkammer 8 dar. Die Vakuumkammer 8 wird durch Bohrungen 11 unter Vakuum gesetzt und umgekehrt wieder unter Normaldruck.

An der Seite 12 der Grundplatte 2 ist eine Ausnehmung 13 vorgesehen, in die eine Klemmleiste 14 mit einer vorstehenden Leiste 15 eingreift. Die Klemmleiste 14 hat in ihrem unteren Bereich einen Rücksprung 16, zwischen dem und der Seitenfläche 12 der Grundplatte 2 ein Schlitz 17 gebildet ist. In der Seitenwand 12 der Grundplatte 2 ist im Bereich des Schlitzes 17 eine Nut 18 eingearbeitet, in der eine Dichtung 19 angeordnet ist.

In dem Schlitz 17 ist ein Dichtungsträger 20 angeordnet, der von der Klemmleiste 14 mittels mehrerer Schrauben 21 festgeklemmt ist. Am unteren Ende 22 des Dichtungsträgers 20 ist ein Dichtungsprofil 22 vorgesehen, das eine äußere Dichtungslippe 23 und drei innere Dichtungslippen 24 aufweist.

Außerdem sind im unteren Bereich des Dichtungsträgers 20 Öffnungen 25 mit dazwischen befindlichen Stegen 26 vorgesehen.

Der Dichtungsträger 20 ist der Kontur des Trapezbleches 10 auch in dessen Vertiefung 27 angepaßt, so daß das Dichtungsprofil 22, das an dem entsprechend verlängerten Dichtungsträger 20 angeordnet ist, auch in der Vertiefung 27 bzw. in den Rillen des Trapezbleches 10 dichtend anliegt, und zwar sowohl gegen den Boden 28 als auch gegen die beiden Flanken 29,30.

Durch die Ausbildung des Dichtungsprofils 22 des Dichtungsträgers 20 ist sichergestellt, daß der Dichtungsträger 20 mit den Stegen 26 auf dem Trapezblech 10 aufsteht. Dabei fällt dem Dichtungsprofil 22 die Aufgabe zu, bei Unterdruck in der Vakuumkammer 8 in Höhe der Öffnungen 25 den Dichtungsträger 20 gegen das Trapezblech 10 abzudichten. Dem Dichtungsprofil 22 kommt hier also nur eine dichtende Funktion zu, während die Dichtungen bzw. Dichtungsleisten der bekannten Vorrichtungen sowohl die Abdichtung gegenüber dem Werkstück vorzunehmen haben als auch durch den Anpreßdruck des Werkstückes gegen die Dichtung belastet werden. Letztere Belastung fällt bei der erfindungsgemäß ausgebildeten Dichtleiste weg, so daß die bei der erfindungsgemäß ausgebildeten Hebeplatte verwendete Dichtungsleiste sehr geringem Verschleiß unterliegt und daher eine sehr hohe Standzeit aufweist.

### Bezugszeichenliste

- 1: Vakuum-Hebeplatte
- 2: Grundplatte
- 3: Aufhängevorrichtung
- 4: Unterseite
- 5: Anlegeleisten
- 6: Metalleiste
- 7: Leiste
- 8: Raum
- 9: Profiloberkante
- 10: Trapezblech
- 11: Bohrung
- 12: Seite der Grundplatte
- 13: Ausnehmung
- 14: Klemmleiste
- 15: Leiste
- 16: Rücksprung
- 17: Schlitz
- 18: Nut
- 19: Dichtung
- 20: Dichtungsträger
- 21: Schraube
- 22: unteres Ende / Dichtungsprofil
- 23: Dichtungslippe
- 24: Dichtungslippe
- 25: Öffnung
- 26: Steg
- 27: Vertiefung
- 28: Boden
- 29: Flanke
- 30: Flanke

## Patentansprüche

1. Vakuum-Hebeplatte für plattenförmige Werkstücke, die eine mit einer Vakuumpumpe in Verbindung stehende Vakuumkammer aufweist sowie gegen das plattenförmige Werkstück abgedichtet ist und eine Aufhängevorrichtung für ein Hubgerät enthält, **dadurch gekennzeichnet**, daß eine Grundplatte (2) mit einer Aufhängevorrichtung vorgesehen ist und daß an den Seiten der Grundplatte (2) Dichtungsleisten (20,22) gegen andere austauschbar befestigt sind, die der Kontur des Werkstückes angepaßt sind.

2. Vakuum-Hebeplatte nach Anspruch 1, dadurch gekennzeichnet, daß die Dichtungsträger (20) an ihrer unteren Seite dicht nebeneinander Öffnungen (25) und dazwischen Stege (26) aufweisen und der Kontur der Oberfläche des Werkstückes angepaßt sind.

3. Vakuum-Hebeplatte nach Anspruch 1 oder 2, dadurch gekennzeichnet, daß am unteren Ende der Dichtungsträger (20) Dichtungsleisten auf dem Dichtungsträger (20) umlaufend befestigt sind.

4. Vakuum-Hebeplatte nach einem der vorhergehenden Ansprüche, dadurch gekennzeichnet, daß die Dichtungsleisten (20,22) mittels Steck-, Klemm- oder Schraubverbindung austauschbar befestigt sind.

5. Vakuum-Hebeplatte nach einem der vorhergehenden Ansprüche, dadurch gekennzeichnet, daß zwischen dem Dichtungsträger (20) und der Grundplatte eine Dichtung vorgesehen ist.

6. Vakuum-Hebeplatte nach einem der vorhergehenden Ansprüche, dadurch gekennzeichnet, daß das Dichtungsprofil mehrere Dichtungslippen aufweist.

7. Vakuum-Hebeplatte nach einem der vorhergehenden Ansprüche, dadurch gekennzeichnet, daß an der Unterseite der Grundplatte (2) in einem bestimmten Muster mehrere Anlegeleisten vorgesehen sind.

8. Vakuum-Hebeplatte nach einem der vorhergehenden Ansprüche, dadurch gekennzeichnet, daß zwischen der Unterseite der Grundplatte (2) und dem plattenförmigen Werkstück eine mit einer Vakuumpumpe in Verbindung stehende Vakuumkammer (8) gebildet ist.
